# EUROPÄISCHE PATENTSCHRIFT

(11) **EP 0 038 933 B1**
(45) Veröffentlichungstag und Bekanntmachung des Hinweises auf die Patenterteilung: **05.06.1985**
(21) Anmeldenummer: 81102223.5
(22) Anmeldetag: 25.03.1981
(51) Int. Cl.: E01D 19/08, E04B 1/66

(54) **Abdichtung von Ingenieurbauwerken mit Kunststoffdichtungsbahnen**
Sealing of constructive works with thermoplastic sealing sheets
Etanchéification des ouvrages d'art avec des bandes d'étanchéité en matière thermoplastique

(30) Priorität: 25.04.1980 DE 3016055
(43) Veröffentlichungstag der Anmeldung: 04.11.1981
(73) Patentinhaber: HÜLS TROISDORF AKTIENGESELLSCHAFT, D-53839 Troisdorf (DE)
(72) Erfinder: Olschack, Hans, D-5210 Troisdorf 15 (DE)

## Beschreibung

Die Erfindung bezieht sich auf eine Abdichtung aus Beton oder dgl., insbesondere Brücken, Fahrbahnrampen o. ä., mit einer auf der Bauwerksoberfläche angeordneten Kunststoffdichtungsbahn, die durch Anpressen unter Wärmeeinwirkung in den Rauhungen der Bauwerksoberfläche mechanisch verankert ist und mit einem hierauf aufgebrachten Fahrbahnbelag aus einer Deckschicht aus Guß- bzw. Walzasphalt und einer zwischen Deckschicht und Kunststoffdichtungsbahn angeordneten Schutzschicht.

Bekanntlich ist die Lebensdauer einer Stahlbetonkonstruktion beträchtlich und kann nach den bisherigen Erfahrungen mit 100 Jahren und mehr angenommen werden. Voraussetzung hierfür sind allerdings eine fehlerfreie Ummantelung der Bewehrungseisen, Verhinderung von Korrosion der Bewehrungseisen und Verhinderung von Erosion oder Auswaschungen des Betons. Es sind bereits zur Lösung dieser Aufgaben verschiedene Vorschläge und Versuche gemacht worden, jedoch weder die Spannbetonweise noch bituminöse Oberbeläge oder in Bitumen eingebettete Metallfolien, siehe beispielsweise DAS 2.148.448, waren bisher imstande, die Aufgaben dauerhaft zu lösen. insbesondere das rheologische Verhalten bei in Bitumenlagen eingebetteten Metallfolien, vor allen Dingen das Eintreten des Glasbrechpunktes bei allen Bituminas bei niedrigen Temperaturen, sowie die leichte Verletzlichkeit der dünnen Metallfolien durch Perforation beim Begehen, Befahren usw. sind Ursache für das Versagen der Abdichtung auf Dauer. Durch das Eintreten des Glasbrechpunktes bei Bitumen entstehen feinste Kapillaren, in welche Winter für Winter Tausalzlösungen immer tiefer in den bituminösen Oberbelag eindringen und letztlich auf der Abdichtung landen. Hier zersetzen sie durch ihren chemischen Charakter in kurzer Zeit beispielsweise eine aus Metallfolie bestehende Abdichtung, so daß es dann nur noch eine Frage der Zeit ist, wann die Tausalze die Armierung der Stahlbetonkonstruktion erreichen und zerstören.

Man hat daher bereits Überlegungen angestellt, Kunststoffdichtungsbahnen zwischen den konstruktiven Teilen von Betonbauwerken und Fahrbahnbelägen vorzusehen. Nach den Vorschlägen der DE-OS 24 39 573 wird eine Kunststoffdichtungsbahn beidseitig mittels bituminöser Klebemassen verklebt. Diese Verklebung hat den Nachteil, daß bei hohen witterungsbedingten Außentemperaturen die Klebeschicht wie ein Gleitlager wirkt und keine ausreichende Schubkraftübertragung von der Fahrbahn in das Bauwerk mehr gewährleistet ist, was zur Instabilität des gesamten Fahrbahnbelages führt. Änhnlich verhält sich eine beidseitig mit einem textilen Flächengebilde kaschierte Kunststoffdichtungsbahn in einer Brückenabdichtung gemäß DE-OS 24 38 901. Weiterhin hat man Versuche mit lose auf dem Bauwerk verlegten Elastomerfolien angestellt, die teilweise mit lose. verlegten Papierlagen abgedeckt wurden, worauf eine Gußasphaltschicht aufgebracht wurde, siehe Zeitschrift « Bitumen-Tesre-Asphalte-Peche ·, 4/1972, S. 170 bis 175.

Hierbei hat sich jedoch als nachteilig eine starke Faltenbildung der Elastomerfolie bei direktem Aufbringen der Gußasphaltschicht und des weiteren eine erhöhte Gleitwirkung zwischen den einzelnen Schichten bei Vorhandensein von Papierzwischenlagen herausgestellt.

Eine Verbesserung bezüglich der Schubkraftübertragung zwischen Bauwerk und Kunststoffdichtungsbahn wird mit einer Isolation gem. der CH-PS 594107 erreicht, bei der die lose auf dem Bauwerk verlegte Kunststoffdichtungsbahn durch eine heiß aufgebrachte mehrere Zentimeter dicke Asphaltschicht, die mittels eines Vibrators verdichtet wird, erwärmt und erweicht wird, so daß sie sich in die Rauhungen der Bauwerksoberfläche eindrückt und auf diese Weise mechanisch verankert wird. Eine haftfeste Verbindung der Kunststoffdichtungsbahn mit der Schutzschicht aus Asphalt soll ebenfalls durch mechanische Verankerung, z. B. durch auf der Dichtungsbahn ausgebildete Rippen erfolgen. Es hat sich jedoch gezeigt, daß diese Verbindung keine ausreichende Schubkraftübertragung bei den wechselnden witterungsbedingten Temperaturen gewährleistet, da die Rippen während des Aufbringens der heißen Asphaltbeläge teilweise eingeebnet werden und sich die darüber hinaus an den Grenzschichten von Asphalt (Bitumen) und Kunststoffen die Nachteile des Nachlassens der Haftung durch Versprödung bemerkbar machen.

Der Erfindung liegt die Aufgabe zugrunde, Beton, insbesondere Stahlbetonkonstruktionen, beispielsweise Brücken, Fahrbahnrampen, o. dgl. gegen Durchfeuchtung der Bauwerksoberfläche zu schützen und das Eindringen von Regenwasser und mit Tausalz durchsetztem Wasser in das Bauwerksinnere zu verhindern und dynamische Kräfte insbesondere Schubkräfte des Fahverkehrs o. dgl. kraftschlüssig und möglichst witterungsunabhängig in die Bauwerkskonstruktion zu übertragen. Auch soll die Dichtungsbahn im Herstellungsstadium gegen mechanische oder sonstige Beschädigungen während der Bauzeit möglichst geschützt sein.

Ausgehend von der Bauwerksabdichtung nach der CH-PS 594107 löst die Erfindung die gestellte Aufgabe dadurch, daß ein Verbund der Kunststoffdichtungsbahn mit einer Schutzschicht aus einem textilen Flächengebilde- aus Glasfasern o. ä. das mit dem Kunststoff, auf dessen Basis die Kunststoffdichtungsbahn hergestellt ist, getränkt ist, verwendet ist. Das textile Flächengebilde wirkt nun einerseits als Hitzeabwehrschild für die Kunststoffdichtungsbahn gegen die Wärme aus den nachfolgend aufzubringenden heißen Asphaltschichten, die 240 °C und mehr Temperaturgrade aufweisen. Dieses ist insbesondere für Kunststoffdichtungsbahnen, die nicht so hoch temperaturbeständig sind, von Bedeutung, wie z. B. Weich-PVC-Dichtungsbahnen, im Gegensatz zu Elastomerfolien z. B. auf Butylkautschukbasis. Weiterhin bewirkt das textile Flächengebilde eine gute Haftfestigkeit und gute mechanische Verankerung der Asphaltschichten als auch der Kunststoffdichtungsbahn, so daß auch bei wechselnden witterungsbedingten Temperaturen durch die das textile Flächengebilde selbst vorgegebene Dimensionsstabilität auch an diesen Grenzflächen die erforderliche Schubkraftübertragung gewährleistet und erhalten bleibt. Darüberhinaus verhindert das textile Flächengebilde das Bilden von Falten in der Dichtungsbahn während des Aufbringens und Verteilens der heißen Asphaltschichten, was ja mit erheblichen Drucken verbunden ist, da es selbst dimensionsstabil bleibt und damit einer Verformung der Dichtungsbahn entgegenwirkt, d. h. sie aufnimmt. Überraschend ist auch, daß die Verbindung zwischen textilem Flächengebilde und Dichtungsbahn nach dem Aufbringen der Asphaltschichten erhalten bleibt, d. h. durch die thermische Belastung tritt keine Schädigung auf, das gilt auch für Weich-PVC. Die oftmals bei bituminös verklebten Dichtungsbahnen beobachtete Gleitlagerwirkung durch Erwärmung wird mit der Erfindung vermieden.

Damit wird jedoch erfindungsgemäß eine Abdichtung mittels Kunststoffdichtungsbahnen für Bauwerke mit Asphaltdeckschichten vorgeschlagen, die eine einwandfreie Schubkraftübertragung vom Fahrbahnbelag über die verschiedenen Zwischenschichten in das Bauwerk auch bei wechselnden witterungsbedingten Temperaturen und dem damit verbundenen unterschiedlichen Verhalten der Werkstoffe der einzelnen Schichten gewährleistet

Bevorzugt werden für die erfindungsgemäßen Abdichtungen textile Flächengebilde wie Rohglasvliese, Glasfasermatten o. dgl. mit einem Flächengewicht von 50 bis 150 g/m² eingesetzt. Besonders gute Haftfestigkeiten zwischen den einzelnen Materialien lassen sich erfindungsgemäß dadurch erzielen, daß das textile Flächengebilde mit dem Kunststoff, auf dessen Basis die Kunststoffdichtungsbahn hergestellt ist, getränkt ist.

Eine bevorzugte Abdichtung gem. der Erfindung verwendet bitumenbeständige Dichtungsbahnen auf Weich-PVC-Basis. Weich-PVC hat gegenüber anderen Kunststoffen den Vorteil, daß es bei tiefen Wintertemperaturen noch nicht spröde, brüchig wird, so daß die gute Haftung und Verankerung am Bauwerksuntergrund erhalten bleibt und kein Abplatzen durch Verspröden, wie bei bituminösen Klebemassen, eintritt. Das gilt auch für die Übergangszone von Weich-PVC-Dichtungsbahn mit aufkaschiertem textilem Flächengebilde zu den Asphaltschichten des Fahrbahnbelages.

Für alle diejenigen Anwendungsfälle, bei denen eine solche starke Gefährdung der Abdichtung durch mögliche Beschädigung durch Nachfolgearbeiten besteht, schlägt die Erfindung vor, daß zwischen der Kunststoffdichtungsbahn mit textilem Flächengebilde und dem Fahrbahnbelag eine Schutzlage aus' lose verlegten schlagzähen Kunststoffplatten oder -bahnen, z- S. hart eingestellten Weich-PVC-Platten oder Polyäthylenplatten angeordnet ist.

Die Erfindung wird in der Zeichnung schematisch in ihrem Aufbau erläutert.

Auf dem Brückenbauwerk 1 aus Stahlbeton, dessen Oberfläche ausreichend eben, sauber, frei von Mörtelresten etc. sein soll, wird die Kunststoffdichtungsbahn 2 mit aufkaschiertem Rohglasvlies 3' lose aufgelegt, mit ihrer Kunststoffseite auf dem Brückenbauwerk aufliegend. Die Dichtungsbahn 2, 3 wir an ihren Stoßstellen vorzugsweise überlappt und durchgehend verbunden, beispielsweise verschweißt oder verklebt, je nach Kunststoff. Die Dichtungsbahn hat vorzugsweise eine Dicke zwischen 2 und 4 mm.

Anschließend wird die als Schutzschicht 4 bezeichnete erste Asphaltschicht, z. B. Gußasphalt, beispielsweise in einer Dicke von 3,5 cm aufgebracht. Danach wird die Deckschicht 5 des Fahrbahnbelages, z. B. Gußasphalt oder Asphaltbeton, beispielsweise in einer Dicke von 3,5 cm aufgebracht. Die durch den heißen, Temperaturen in der Regel über 230 °C aufweisenden Asphalt auf die Dichtungsschicht sich übertragende Wärme wird eine Erweichung der Kunststoffdichtungsbahn bewirkt, die die mechanische Verankerung der Dichtungsbahn 2, 3 nach beiden Seiten fördert und damit zu dem gewünschten Verbund hoher dauerhafter Haftfestigkeit führt.

## Patentansprüche

1. Abdichtung von Ingenieurbauten aus Beton o. dgl., insbesondere Brücken, Fahrbahnrampen o. ä., mit einer auf der Bauwerksoberfläche angeordneten Kunststoffdichtungsbahn (2), die durch Anpressen unter Wärmeeinwirkung in den Rauhungen der Bauwerksoberfläche mechanisch verankert ist und mit einem hierauf aufgebrachten Fahrbahnbelag aus einer Deckschicht (5) aus Guß- bzw. Walzasphalt und einer zwischen Deckschicht (5) und Kunststoffdichtungsbahn angeordneten Schutzschicht (4), dadurch gekennzeichnet, daß ein Verbund der Kunststoffdichtungsbahn (2) mit einer Schutzschicht aus einem textilen Flächengebilde (3) aus Glasfasern o. ä., das mit dem Kunststoff, auf dessen Basis die Kunststoffdichtungsbahn (2) hergestellt ist, getränkt ist, verwendet ist.

2. Abdichtung nach Anspruch 1, dadurch gekennzeichnet, daß das textile Flächengebilde (3). ein Rohglasvlies, eine Glasfasermatte o. dgl. mit einen Flächengewicht von 50 bis 150 g/m² ist.

3. Abdichtung nach einem der Ansprüche 1 bis 2, dadurch gekennzeichnet, daß eine bitumenbeständige Kunststoffdichtungsbahn (2) auf Basis Weich-PVC vorgesehen ist.

4. Abdichtung nach einem der Ansprüche 1 bis 3, dadurch gekennzeichnet, daß zwischen der Kunststoffdichtungsbahn (2) mit textilem Flächengebilde (3) und dem Fahrbahnbelag eine Schutzlage aus lose verlegten schlagzähen Kunststoffplatten oder -bahnen z. B. hart eingestellten Weich-PVC-Platten oder Polyethylenplatten angeordnet ist.

## Claims

1. Sealing of civil engineering structures formed of concrete or the like, in particular bridges, roadway ramps or others, with a plastics impermeabilizing web (2) arranged on a surface of the structure, which impermeabilizing web is mechanically anchored in the roughnesses of the structures surface by pressing under the effect of heat, and with a roadway paving applied thereto which is formed from a covering layer (5) of cast or rolled asphalt and a protective layer (4) arranged between covering layer (5) and plastics impermeabilizing web, characterised in that there is used a composite of the plastics impermeabiiiz- ing web (2) with a protective layer formed from a textile sheet (3) of glass fibres or the like, which is impregnated with the plastics on the basis of which the plastics impermeabilizing web (2) is produced.

2. Sealing according to claim 1, characterised in that the textile sheet (3) is a crude glass fleece, a glass fibre mat or the like with a surface weight of 50 to 150 g/m²;

3. Sealing according to one of claims 1 or 2; characterised in that a bitumen-containing plastics impermeabilizing web (2) is provided on a base of soft PVC.

4. Sealing according to one of claims 1 to 3, characterised in that, a protective layer formed of loosely laid impact resistant plastic plates or sheets, for example hardly set soft PVC plates or polyethylene plates is arranged between the plastics impermeabilizing web (2) with textile sheet (3) and the roadway paving is arranged.

## Revendications

1. Etanchement des ouvrages d'art en béton ou analogue, en particulier des ponts, des rampes de chaussée ou autres, avec une bande d'étanchéité en matière plastique (2) qui est posée sur la surface de l'ouvrage et ancrée mécaniquement dans les rugosités de la surface de l'ouvrage par pression exercée avec apport de chaleur et avec un revêtement de chaussée appliqué dessus et constitué par une couche de recouvrement (5) en asphalte coulé ou en asphalte roulé et une couche de protection (4) interposée entre la couche de recouvrement (5) et la bande d'étanchéité en matière plastique, caractérisé par le fait qu'on utilise une liaison de la bande d'étanchéité en matière plastique (2) avec une couche protectrice en un matériau textile en nappe (3) en fibres de verre ou autres qui est imprégné de la matière plastique sur la base de laquelle la bande d'étanchéité en matière plastique (2) est fabriquée.

2. Etanchement selon la revendication 1, caractérisé par le fait que le matériau textile en nappe (3) est un non-tissé de fibres de verre cru, un mat de fibres de verre ou analogues ayant un poids au mètre carré de 50-150 g/_{M}².

3. Etanchement selon l'une des revendications 1 à 2, caractérisé par le fait que l'on prévoit une bande d'étanchéité en matière plastique (2) résistante au bitume à base de PVC souple.

4. Etanchement selon l'une des revendications 1 à 3, caractérisé par le fait qu'entre la bande d'étanchéité en matière plastique (2) munie du matériau textile en nappe (3) et le revêtement de chaussée est interposée une couche de protection constituée de bandes ou de plaques en matière plastique résistantes aux chocs et posées lâches, par exemple des plaques en polyéthylène ou des plaques en PVC réglées à une certaine rigidité.
